# EUROPÄISCHE PATENTSCHRIFT

(11) **EP 0 660 056 B1**
(45) Veröffentlichungstag und Bekanntmachung des Hinweises auf die Patenterteilung: **14.10.1998**
(21) Anmeldenummer: 94118279.2
(22) Anmeldetag: 21.11.1994
(51) Int. Cl.: F25D 23/02

(54) **Türblatt für ein thermisch isoliertes Fach, insbesondere ein Kühlfach eines Kühlmöbels**
Door panel for a thermally insulated compartment, especially a refrigerator compartment
Panneau de porte pour un compartiment isolé thermiquement, notamment pour un compartiment frigorifique

(30) Priorität: 22.12.1993 DE 4343860
(43) Veröffentlichungstag der Anmeldung: 28.06.1995
(73) Patentinhaber: Hakemann, Fritz, D-49424 Goldenstedt (DE)
(72) Erfinder: Hakemann, Fritz, D-49424 Goldenstedt (DE)
(74) Vertreter: Jabbusch, Wolfgang, Dr.Jur. Jabbusch, Wehser & Lauerwald Patentanwälte

(56) Entgegenhaltungen:
- EP-A- 0 162 344
- FR-A- 2 086 390
- US-A- 3 353 321

## Beschreibung

Die Erfindung betrifft ein Türblatt für ein thermisch isoliertes Fach, insbesondere ein Kühlfach eines Kühlmöbels, welches als doppelwandiges, mit Isoliermaterial ausgefülltes Tafelelement ausgebildet ist, das aus einem einseitig offenen, aus Metall gefertigten Flachkasten besteht, der mit einer ebenfalls aus Metall bestehenden Deckplatte verschlossen ist, wobei die Ränder des Flachkastens und der Deckplatte gegenseitig in Wirkverbindung bringbare Verbindungselemente aufweisen.

Ein Türblatt der vorbezeichneten Gattung ist nach der Druckschrift EP-A-0 162 344 bekannt. Das Türblatt für ein Kühlfach eines Kühlmöbels soll, ebenso wie die Wände des Kühlfaches, so isoliert sein, daß Wärmeleitung durch die geschlossene Kühlfachtür in das Kühlfach hinein vermieden wird. Die notwendige Isolierung führt zu einer aufwendigen Konstruktion, zumal zu berücksichtigen ist, daß ein Türblatt auch mechanisch weitaus höher belastet wird als Kühlfachwände, weil ein Türblatt auch mit Beschlägen für das Öffnen und Schließen ausgerüstet ist. Auf die Beschläge einwirkende Kräfte hat das Türblatt abzufangen, was nur bei entsprechender mechanischer Festigkeit möglich ist, die durch entsprechende Konstruktionsmaßnahmen gewährleistet wird. Der dadurch bedingte, nicht unerhebliche Bau- und Montageaufwand erhöht die Herstellungskosten wesentlich.

Der Erfindung liegt die Aufgabe zugrunde, ein Türblatt für ein thermisch isoliertes Fach so auszubilden, daß es einfacher und somit kostengünstiger hergestellt werden kann.

Diese Aufgabe ist erfindungsgemäß dadurch gelöst, daß zwischen den Verbindungselementen wenigstens ein der thermischen Trennung zwischen Flachkasten und Deckplatte dienendes Isolierelement angeordnet ist, wobei durch das Isolierelement auch die Funktion der gegenseitigen Halterung und Fixierung der Verbindungselemente von Flachkasten und Deckplatte erfüllt ist.

Der Flachkasten ist mit der Deckplatte in einfacher Weise zusammenfügbar, indem an den Rändern vorhandene Verbindungselemente miteinander in Wirkverbindung gebracht werden. Dies kann zum Beispiel bei als Rastelementen ausgebildeten Verbindungselementen durch Andrücken der an der Deckplatte befindlichen Verbindungselemente gegen die Verbindungselemente an dem Rand des Flachkastens erfolgen, bis die Verbindungselemente eine gegenseitige Verrastung eingehen. Bei einer derartigen Ausgestaltung der Verbindungselemente kann auf besondere Maßnahmen, wie zum Beispiel Schrauben, Nieten, Kleben, Schweißen und dergleichen verzichtet werden, die zwar auch zwecks Verbindung prinzipiell im Rahmen der Erfindung nutzbar sind, jedoch wiederum höheren Montageaufwand erfordern.

Die notwendige mechanische Festigkeit des aus Kastenrahmen und angesetzter Deckplatte gebildeten Türblatts wird durch Ausfüllen mit Isolierungsmaterial erreicht. Ein Isolierungsmaterial mit entsprechender mechanischer Festigkeit, zum Beispiel Isoliermatten, die ausreichend hart sind, kann das Türblatt versteifen und verfestigen und dabei gleichzeitig thermisch isolieren. Eine vorteilhaft einfache Einbringung von Isoliermaterial ist durch eine Ausschäumung mit aushärtendem Isoliermaterial, zum Beispiel Polyurethanschaum, möglich.

Bei dem erfindungsgemäßen Türblatt ist die Deckplatte der Kühlfachinnenseite zugekehrt. Die Deckplatte aus Metall nimmt bei geschlossenem Kühlfach somit die im Kühlfach herrschende Kühltemperatur an. Der Flachkasten bildet die Türblattaußenseite und weist somit die Temperatur in der Umgebung des Kühlmöbels auf. Damit eine Entstehung einer Kältebrücke zwischen Flachkasten und Deckplatte vermieden wird, ist das Isolierelement erfindungsgemäß zwischen den Verbindungselementen von Deckplatte und Flachkasten angeordnet. Das Isolierelement trennt die Verbindungselemente von Flachkasten und Deckplatte voneinander und isoliert die beiden Teile thermisch gegeneinander, wobei die Funktion der gegenseitigen Halterung und Fixierung der Verbindungselemente von Deckplatte und Flachkasten ebenfalls vom Isolierelement erfüllt wird.

Diese doppelte Funktion des Isolierelements wird dadurch ermöglicht, daß das Isolierelement eine an der Innenseite der Zargenwand des Flachkastens angeordnete Profilleiste aus Kunststoff ist. Das Kunststoffmaterial isoliert im Sinne der thermischen Trennung und die Profilleiste kann mit entsprechenden Profilvorsprüngen der Verbindung zwischen den Verbindungselementen von Deckplatte und Flachkasten dienen. Zu diesem Zweck ist in vorteilhafter Weise vorgesehen, daß die Profilleiste einen an der Innenseite der Zargenwand anliegenden Leistenabschnitt hat, sowie einen gegen den Rand der Deckplatte vorstehenden Steg. Mit dem Leistenabschnitt stützt sich die Profilleiste an der Zargenwand des Flachkastens ab. Der gegen den Rand der Deckplatte vorstehende Steg kann mit einem am Rand der Deckplatte sitzenden Verbindungselement in Wirkverbindung gebracht werden.

Bei einer zweckmäßigen Ausgestaltung weist der Steg wenigstens eine parallel zum Leistenabschnitt verlaufende abstehende Rippe auf. Die Rippe dient zum einen der Versteifung des Stegs. Zum anderen hat die Rippe den Vorteil, daß eine von außen durch die Zargenwand des Flachkastens eingedrehte Schraube nach Durchdringen des Leistenabschnittes auch in den Steg einschraubbar ist, wodurch eine Schraubverbindung wesentlich fester und haltbarer wird. Damit die Profilleiste während des Zusammenbaus eines Türblatts fixiert ist, ist vorgesehen, daß die den offenen Öffnungsrand des Flachkastens bildende freie Kante seiner Zargenwand eine nach innen gerichtete Umbiegung aufweist, daß eine jeweils benachbarte Längskante der an der Innenseite der Zargenwand angeordneten Profilleiste übergreift. Zusätzlich hat die einfach anzubringende Umbiegung noch den Vorteil, daß der Öffnungsrand des Flachkastens vesteift wird.

Eine Montageerleichterung wird auch insbesondere dadurch erreicht, daß der Zargenwand zugekehrte Ränder der Deckplatte mit einer zum Inneren des Flachkastens hin gerichteten federelastisch auslenkbaren Abbiegung versehen sind, die mit der zugekehrten Längskante des Stegs der Profilleiste in federnde Anlage bringbar ist. Mit besonderem Vorteil weist die Abbiegung eine der Verrastung mit der Längskante des Stegs der Profilleiste dienenden Längsabsatz auf. Durch diese Maßnahmen ist die Deckplatte mit dem Flachkasten durch einfaches Eindrücken unter Auslenkung der Abbiegung verrastbar, indem der Längsabsatz in der Abbiegung über die Längskante des Stegs der Profilleiste schnappt.

Ein der Verrastung dienender Längsabsatz läßt sich in die Abbiegung dadurch einfach einbringen, daß er durch einen im Querschnitt "S"- bzw. "Z"-förmigen Verlauf der Abbiegung gebildet ist.

Eine federelastische Auslenkung der Abbiegung bei eindrücken- der Deckplatte in den Flachkasten ist dadurch erleichtert, daß die Abbiegung in einem bestimmten Winkel zur Deckplattenebene verläuft. Vorzugsweise ist der Winkel der Abbiegung etwa 45° Grad.

In dem freien Raum, welcher von der Umbiegung der freien Kante der Zargenwand des Flachkastens, dem dahinter befindlichen Abschnitt der Profilleiste, der zugekehrten Oberfläche des Stegs der Profilleiste und der Abbiegung der Deckplatte begrenzt ist, läßt sich mit Vorteil eine elastische Türdichtungslippe einsetzen. Der freie Raum ist durch die winklige Abbiegung hinterschnitten, und die Umbiegung ragt in den freien Raum hinein. Dadurch kann auf Befestigungselemente für eine Türdichtungslippe im wesentlichen verzichtet werden. Gegebenenfalls reicht es bereits aus, die Türdichtunglippe aus Moosgummi oder dergleichen einzukleben.

Nach dem Zusammenbau des Türblatts aus Flachkasten, Deckplatte und Profilleisten werden die Teile durch eine Ausschäumung mit aushärtendem Isoliermaterial miteinander fixiert und verbunden. Für eine Ausschäumung ist Polyurethanschaum besonders vorteilhaft. Das Türblatt wird dadurch hochfest und steif, so daß es auch mechanischen Belastungen stand hält. Deckplatte und Flachkasten sind durch die Ausschäumung in Verbindung mit durch Abbiegung und Profilleiste gebildeten Hinterschneidungen derart fest miteinander verbunden und verankert, daß eine gegenseitige Lösung auch durch Zugkräfte, die zum Beispiel beim Öffnen und Schließen des Kühlfaches über an den Flachkasten angesetzte Beschläge und Handgriffe ausgeübt werden können, nicht dazu führen, daß sich Flachkasten und Deckplatte voneinander lösen.

Ein Ausführungsbeispiel der Erfindung, aus dem sich weitere erfinderische Merkmale ergeben, ist in der Zeichnung dargestellt.

Die Zeichnung zeigt einen Randbereich eines Türblatts für ein Kühlfach im Querschnitt in vergrößertem Maßstab.

Das Türblatt ist als doppelwandiges Tafelelement 1 ausgebildet. Vorzugsweise hat das Tafelelement, bzw. das Türblatt, rechteckige Form, wobei die Begrenzungsränder des Tafelelements allseitig gleich ausgebildet sind, so, wie es in der Zeichnung dargestellt ist.

Eine Deckplatte 2 aus Blech bildet eine dem Kühlfachinneren zugekehrte Innenwand des doppelwandigen Tafelelements 1. Ein Flachkasten 3, ebenfalls aus Blech gefertigt, bildet eine Außenwand des Türblatts. Die seitlich hochgezogene Zargenwand des Flachkastens 3 ist mit 4 bezeichnet. Eine den offenen Öffnungsrand des Flachkastens 3 bildende freie Kante seiner Zargenwand 4 weist eine nach innen gerichtete Umbiegung 5 auf. In den Verbindungsbereich zwischen Deckplatte 2 und Flachkasten 3 ist ein der thermischen Trennung dienendes Isolierelement 6 gesetzt. Das Isolierelement ist eine an der Innenseite der Zargenwand 4 des Flachkastens 3 angeordnete Profilleiste aus Kunststoff, die einen an der Innenseite der Zargenwand anliegenden Leistenabschnitt 7 sowie eine gegen den Rand der Deckplatte 2 vorstehenden Steg 8 hat. Von dem Steg 8 erhebt sich wenigstens eine parallel zum Leistenabschnitt 7 verlaufende Rippe 9. Die Rippe dient der Versteifung und Verankerung des Isolierelements 6, sowie daneben auch der Halterung einer durch strichpunktierte Linien angedeuteten, von außen einschraubbaren Schraube 10. Die an der freien Kante der Zargenwand 4 des Flachkastens 3 befindliche Umbiegung 5 übergreift eine jeweils benachbarte Längskante 11 der an der Innenseite der Zargenwand 4 angeordneten Profilleiste.

Die der Zargenwand 4 des Flachkastens 3 zugekehrten Ränder der Deckplatte 2 sind mit einer zum Inneren des Flachkastens 3 hin gerichteten, federelastischen, auslenkbaren Abbiegung 12 versehen, die mit der zugekehrten Längskante 13 des Stegs 8 der als Isolierelement 6 dienenden Profilleiste in federnde Anlage bringbar ist.

Die Abbiegung verläuft in einem Winkel von etwa 45° Grad zur Ebene der Deckplatte 2 und weist einen der Verrastung mit der Längskante 13 des Stegs 8 dienenden Längsabsatz 14 auf, der durch einen im Querschnitt "S"- bzw. "Z"-förmigen Verlauf der Abbiegung 12 gebildet ist.

In dem freien Raum, welcher von der Umbiegung 5, der freien Kante der Zargenwand 4 des Flachkastens 3, dem dahinter befindlichen Leistenabschnitt 7 der als Isolierelement 6 dienenden Profilleiste, der zugekehrten Oberfläche des Stegs 8 und der Abbiegung 12 der Deckplatte begrenzt ist, ist eine elastische Türdichtungslippe 15 befestigt.

Das Tafelelement 1 ist durch Einlegen des Isolierelements 6, das gegebenenfalls durch Schrauben 10 fixiert werden kann, sowie durch einfaches Andrücken und Einschnappen der Deckplatte 2 in den Flachkasten zusammensetzbar. Sobald Flachkasten, Deckplatte und Isolierelemente zusammengesetzt sind, wird das gesamte Tafelelement mit einem aushärtendem Isoliermaterial, zum Beispiel Polyurethanschaum, ausgeschäumt und dadurch die Teile miteinander fixiert und verbunden. Das Tafelelement ist, nach Anbringen entsprechender Beschläge, als Türblatt für ein Kühlfach verwendbar.

## Patentansprüche

1. Türblatt für ein thermisch isoliertes Fach, insbesondere ein Kühlfach eines Kühlmöbels, welches als doppelwandiges, mit Isoliermaterial ausgefülltes Tafelelement (1) ausgebildet ist, das aus einem einseitig offenen, aus Metall gefertigten Flachkasten (3) besteht, der mit einer ebenfalls aus Metall bestehenden Deckplatte (2) verschlossen ist, wobei die Ränder des Flachkastens (3) und der Deckplatte (2) gegenseitig in Wirkverbindung bringbare Verbindungselemente aufweisen, wobei
zwischen den Verbindungselementen (5,14) wenigstens ein der thermischen Trennung zwischen Flachkasten (3) und Deckplatte (2) dienendes Isolierelement (6) angeordnet ist, und wobei durch das Isolierelement (6) auch die Funktion der Halterung und Fixierung der Verbindungselemente von Flachkasten (3) und Deckplatte (2) erfüllt ist.

2. Türblatt nach Anspruch 1, dadurch gekennzeichnet, daß das Isolierelement (6) eine an der Innenseite der Zargenwand (4) des Flachkastens (3) angeordnete Profilleiste aus Kunststoff ist.

3. Türblatt nach Anspruch 2, dadurch gekennzeichnet, daß die als Isolierelement (6) dienende Profilleiste einen an der Innenseite der Zargenwand (4) anliegenden Leistenabschnitt (7) hat, sowie einen gegen den Rand der Deckplatte (2) vorstehenden Steg (8).

4. Türblatt nach Anspruch 3, dadurch gekennzeichnet, daß der Steg (8) wenigstens eine parallel zum Leistenabschnitt (7) verlaufende, abstehende Rippe (9) aufweist.

5. Türblatt nach einem der Ansprüche 1 bis 3, dadurch gekennzeichnet, daß die den offenen Öffnungsrand des Flachkastens (3) bildende freie Kante seiner Zargenwand (4) eine nach innen gerichtete Umbiegung (5) aufweist, die eine jeweils benachbarte Längskante (11) des an der Innenseite der Zargenwand (4) angeordneten Isolierelements (6) übergreift.

6. Türblatt nach einem der vorhergehenden Ansprüche, dadurch gekennzeichnet, daß der Zargenwand (4) zugekehrte Ränder der Deckplatte (2) mit einer zum Inneren des Flachkastens (3) hin gerichteten, federelastisch auslenkbaren Abbiegung (12) versehen sind, die mit der zugekehrten Längskante (13) des Stegs (8) des Isolierelements (6) in federnde Anlage bringbar ist.

7. Türblatt nach Anspruch 6, dadurch gekennzeichnet, daß die Abbiegung (12) einen der Verrastung mit der Längskante (13) des Stegs (8) des Isolierelements (6) dienenden Längsabsatz (14) aufweist.

8. Türblatt nach Anspruch 7, dadurch gekennzeichnet, daß der Längsabsatz (14) durch einen im Querschnitt "S"-bzw. "Z"-förmigen Verlauf der Abbiegung (12) gebildet ist.

9. Türblatt nach einem der Ansprüche 6 bis 8, dadurch gekennzeichnet, daß der Winkel der Abbiegung zur Ebene der Deckplatte (2) etwa 45° ist.

10. Türblatt nach einem der vorhergehenden Ansprüche, dadurch gekennzeichnet, daß in dem freien Raum, welcher von der Umbiegung (5), der freien Kante der Zargenwand (4) des Flachkastens (3), dem dahinter befindlichen Leistenabschnitt (7) des Isolierelements (6), der zugekehrten Oberfläche des Stegs (8) und der Abbiegung der Deckplatte (2) begrenzt ist, eine elastische Türdichtungslippe (15) befestigt ist.

11. Türblatt nach einem der vorhergehenden Ansprüche, dadurch gekennzeichnet, daß Flachkasten (3), Deckplatte (2) und Isolierelement (6), die zu einem Tafelelement (1) zusammengesetzt sind, durch eine Ausschäumung des Tafelelements (1) mit aushärtendem Isoliermaterial miteinander fixiert und verbunden sind.

## Claims

1. A door leaf for a thermally insulated compartment, in particular a refrigerator section of a domestic refrigerator, which door leaf is in the form of a double-walled panel element (1) which is filled with insulating material and which consists of a shallow box (3) which is manufactured of metal, is open to one side and is closed by a cover plate (2) also of metal, the edges of the shallow box (3) and the cover plate (2) having connecting elements which can be brought into an operative connection with one another, at least one insulating element (6) which serves to thermally separate the shallow box (3) and the cover plate (2) being arranged between the connecting elements (5, 14), and the insulating element (6) also fulfilling the function of making fast and fixing the connecting elements of the shallow box (3) and the cover plate (2).

2. A door leaf in accordance with Claim 1, characterised in that the insulating element (6) is a shaped strip of plastics material arranged at the inner side of the border wall (4) of the shallow box (3).

3. A door leaf in accordance with Claim 2, characterised in that the shaped strip serving as an insulating element (6) has both a strip portion (7) which contacts the inner side of the border wall (4) and a web (8) which projects towards the edge of the cover plate (2).

4. A door leaf in accordance with Claim 3, characterised in that the web (8) has at least one projecting rib (9) extending parallel to the strip portion (7).

5. A door leaf in accordance with any one of Claims 1 to 3, characterised in that the free edge of the border wall (4) of the shallow box (3), this free edge forming the open opening edge of the shallow box (3), has an inwardly directed bend (5) which engages over an adjacent longitudinal edge (11) of the insulating element (6) arranged at the inner side of the border wall (4).

6. A door leaf in accordance with any one of the preceding Claims, characterised in that the edges, facing the border wall (4), of the cover plate (2) are provided with a resiliently deflectable turning (12) directed towards the interior of the shallow box (3), which turning can be brought into resilient contact with the facing longitudinal edge (13) of the web (8) of the insulating element (6).

7. A door leaf in accordance with Claim 6, characterised in that the turning (12) has a longitudinal step (14) serving to lock with the longitudinal edge (13) of the web (8) of the insulating element (6).

8. A door leaf in accordance with Claim 7, characterised in that the longitudinal step (14) is formed by the turning (12) taking a path of "S"-shaped or "Z"-shaped cross-section.

9. A door leaf in accordance with any one of Claims 6 to 8, characterised in that the turning is at an angle of approximately 45° to the plane of the cover plate (2).

10. A door leaf in accordance with any one of the preceding Claims, characterised in that a resilient door sealing lip (15) is secured in the free space bounded by the bend (5), the free edge of the border wall (4) of the shallow box (3), the strip portion (7), located therebehind, of the insulating element (6), the facing surface of the web (8) and the turning of the cover plate (2).

11. A door leaf in accordance with any one of the preceding Claims, characterised in that the shallow box (3), the cover plate (2) and the insulating element (6) which are assembled to form a panel element (1), are fixed and connected to one another by foaming of the panel element (1) with hardening insulating material.

## Revendications

1. Ventail de porte pour un compartiment thermiquement isolé, notamment un compartiment frigorifique d'un meuble réfrigérant, lequel ventail est réalisé sous la forme d'un panneau (1) à double paroi garni intérieurement d'un matériau isolant, ce panneau étant constitué d'un caisson plat (3) fabriqué en métal, ouvert d'un côté, qui est obturé par une plaque de recouvrement (2) constituée également en métal, les bords du caisson plat (3) et de la plaque de recouvrement (2) présentant des éléments d'assemblage pouvant être amenés en une position d'assemblage mutuel actif, tandis qu'entre ces éléments d'assemblage (5, 14) est disposé un élément isolant (6) servant à réaliser la séparation thermique entre le caisson plat (3) et la plaque de recouvrement (2), cet élément isolant (6) exerçant également la fonction du maintien et de la fixation des éléments d'assemblage entre le caisson plat (3) et la plaque de recouvrement (2).

2. Ventail de porte selon la revendication 1, caractérisé en ce que l'élément isolant (6) est une baguette profilée en matière plastique disposée sur la face intérieure de la paroi-châssis (4) du caisson plat (3).

3. Ventail de porte selon la revendication 2, caractérisé en ce que la baguette profilée servant d'élément isolant (6) présente une section (7) venant s'appliquer sur la face intérieure de la paroi-châssis (4) ainsi qu'une traverse (8).

4. Ventail de porte selon la revendication 3, caractérisé en ce que la traverse (8) présente au moins une nervure (9) en relief, s'étendant parallèlement à la section de baguette (7).

5. Ventail de porte selon l'une des revendications 1 à 3, caractérisé en ce que l'arête libre de la paroi châssis (4) formant le bord d'ouverture du caisson plat (3), présente un repli (5) orienté vers l'intérieur qui vient chevaucher une arête longitudinale (11) respectivement voisine de l'élément isolant (6) disposé sur la face intérieure de la paroi châssis (4).

6. Ventail de porte selon l'une des revendications précédentes, caractérisé en ce que les bords de la plaque de recouvrement (2) orientés vers la paroi châssis (4) présentent un repli (12) pouvant être redressé élastiquement, orienté vers l'intérieur du caisson plat (3), ce repli pouvant être mis en application élastique sur l'arête longitudinale (13) opposée de la traverse (8) de l'élément isolant (6).

7. Ventail de porte selon la revendication 6, caractérisé en ce que le repli (12) présente un gradin longitudinal (14) servant à l'encastrement de l'arête longitudinale (13) de la traverse (8) de l'élément isolant (6).

8. Ventail de porte selon la revendication 7, caractérisé en ce que le gradin longitudinal (4) est réalisé par la section transversale du repli (12) présentant une forme en S ou en Z.

9. Ventail de porte selon l'une des revendications 6 à 8, caractérisé en ce que l'angle du repli par rapport au plan de la plaque de recouvrement (2) est d'environ 45°.

10. Ventail de porte selon l'une des revendications précédentes, caractérisé en ce que dans l'espace libre délimité par le repli (5), l'arête libre de la paroi châssis (4) du caisson plat (3), la section de baguette (7) de l'élément isolant (6) située derrière, la surface opposée de la traverse (8) et le repli de la plaque de recouvrement (2), est fixé un joint de porte élastique à lèvres (15).

11. Ventail de porte selon l'une des revendications précédentes, caractérisé en ce que le caisson plat (3), la plaque de recouvrement (2) et l'élément isolant (6), qui sont assemblés pour former un panneau (1), sont reliés et fixés mutuellement par une mousse en matière isolante durcissable qui remplit l'intérieur du panneau (1).
